# EUROPÄISCHE PATENTSCHRIFT

(11) **EP 3 361 005 B1**
(45) Veröffentlichungstag und Bekanntmachung des Hinweises auf die Patenterteilung: **16.10.2019**
(21) Anmeldenummer: 17156035.2
(22) Anmeldetag: 14.02.2017
(51) Int. Cl.: E02B 7/16, E02B 3/02, E02B 5/08

(54) **BACHVERBAUUNG**
DITCH INSTALLATION
AMÉNAGEMENT DE COURS D'EAU

(43) Veröffentlichungstag der Anmeldung: 15.08.2018
(73) Patentinhaber: Mair Wilfried GmbH / Srl, 39030 St. Lorenzen (IT)
(72) Erfinder: MAIR, Wilfried, 39030 Pfalzen (IT); MAIR, Friedrich, 39030 St. Lorenzen (IT)
(74) Vertreter: Torggler & Hofinger Patentanwälte

(56) Entgegenhaltungen:
- AT-B- 324 232
- DE-A1- 1 941 076
- DE-A1- 2 300 044
- DE-U1- 29 618 691

## Beschreibung

Die vorliegende Erfindung betrifft eine Bachverbauung zum Zurückhalten eines Materials eines Bachbetts sowie ein Verfahren zum Errichten einer Bachverbauung.

Bachverbauungen des Standes der Technik dienen dazu, Material eines Bachbetts zurückzuhalten. Auf diese Weisen können Stufen geformt werden. Durch diese Stufen ergibt sich eine Verlangsamung der Fließgeschwindigkeit des Baches, was insbesondere bei Bächen im steilen, und daher oft schwer zugänglichen, Gelände eingesetzt wird. Durch diese Verlangsamung der Fließgeschwindigkeit kann das Wegspülen des Materials des Bachbetts (beispielsweise Geschiebe) verringert werden.

Gattungsgemäße Bachverbauungen werden meist aus Holz, Beton oder Steinen und dergleichen errichtet, nachdem der Bach bei Bedarf auf irgendeine Art umgeleitet wurde. Dies bedeutet aber, dass Arbeiter für längere Zeit im Bachbett arbeiten müssen, um die Bachverbauungen aus Holz, Beton oder Steinen im Bachbett zu errichten. Auch bei umgeleitetem Bach ist dies ein erhebliches Sicherheitsrisiko, das umso größer wird, je länger die Aufenthaltszeit der Arbeiter im Bachbett wird.

So geht beispielsweise aus der DE 296 18 691 U1 eine gattungsgemäße Bachverbauung, bzw. Wildholzfang hervor, welcher ein verankertes Stahlseil aufweist. Dieses Stahlseil trägt ein Stahlnetzgitter, welches etwaige mitgeschwemmte Materialien aus dem Bach auffangen kann. Eine Errichtung eines solchen Wildholzfanges erfordert durch seine Tiefen Verankerungen der Stahlseile aufwendige Verankerungsarbeiten, wobei ein solcher Wildholzfang nicht dazu ausgelegt ist Material eines Bachbetts zurückzuhalten.

Aufgabe der vorliegenden Erfindung ist es daher, eine Bachverbauung und ein Verfahren zum Errichten einer Bachverbauung bereitzustellen, die eine Verringerung des Gefahrenpotentials beim Errichten der Verbauung erlauben.

In Bezug auf die Bachverbauung wird dies durch die Merkmale des Anspruchs 1 gelöst. Dies geschieht durch eine Verbauungsstruktur mit einem im Wesentlichen in einer Ebene angeordneten Träger und einer vom Träger getragenen flächigen Rückhaltevorrichtung sowie einem Anker zur Verankerung des Trägers in einem Untergrund, wobei der Träger durch aneinander befestigte, im Wesentlichen in einer Ebene angeordnete Streben gebildet ist, wobei die Streben an einem zentralen Verbindungstück miteinander verbunden sind und wobei eine Zugstange vorgesehen ist, welche Zugstange einerseits mit dem zentralen Verbindungstück und andererseits mit dem Anker verbunden ist.

In Bezug auf das Verfahren wird diese Aufgabe durch die Merkmale des Anspruchs 12 gelöst. Dies geschieht, indem Material eines Bachbetts zur Schaffung einer Aushubstelle entfernt wird, eine erfindungsgemäße Bachverbauung in der Aushubstelle platziert wird und die Aushubstelle zumindest teilweise wieder gefüllt wird.

Schutz begehrt wird ebenfalls für die Verwendung einer Bachverbauung mit einer Verbauungsstruktur, welche mit einem im Wesentlichen in einer Ebene angeordneten Träger und eine flächige Rückhaltevorrichtung, insbesondere ein Gitter beinhaltet, sowie einem Anker zur Verankerung in einem Untergrund als Bachverbauung, wobei durch das Gitter das Material des Bachbetts zurückgehalten wird, wobei durch die Bachverbauung eine Stufe im Bachbett ausgebildet wird.

Die vom Träger getragene flächige Rückhaltevorrichtung kann auf verschiedene Weisen, insbesondere als Gitter, ausgebildet sein. Beispiele wären Baustahlmatten, ein Seilnetz, ein Streckmetall, ein Lochblech, ein Drahtnetz und dergleichen. Aber auch eine ganzflächige Platte, verschiedene Geotextilien und dergleichen können je nach Situation eingesetzt werden.

Erfindungsgemäße Bauchverbauungen können außerhalb des Bachbetts vorgefertigt werden, beispielsweise einfach als Stahlkonstruktion (also bspw. aus handelsüblichen Stahlprofilen und Blechen). Diese kann beim Errichten der Bachverbauung, beispielsweise per Kran, im Bachbett platziert werden. Der langwierige Bau der Bachverbauung aus Holz, Beton, Steinen oder sonstigem Baumaterial entfällt dadurch. In den meisten Fällen muss die Bachverbauung nach dem Platzieren in dem Bachbett nur noch hinterfüllt werden und ist dann sofort einsatzbereit. Durch die erhebliche Verkürzung der Aufenthaltszeit der Arbeiter im Bachbett wird die Sicherheit erhöht.

Eine Umleitung des Baches beim Errichten der Bachverbauung kann beispielsweise über Rohre, Schläuche und dergleichen geschehen, falls dies notwendig ist.
Der Träger kann auch als Rahmen bezeichnet werden.

Strukturen mit einem Träger einer Rückhaltevorrichtung, einer Zugstange und einem Anker wurden im Stand der Technik lediglich als Verbauungsschilde zur Hangsicherung (also um das Abrutschen von Erdreich, Gestein oder Schnee zu verhindern) verwendet. Siehe hierzu beispielsweise die EP 2848737 A1.

Zur Erzeugung von Stufen in einem Bachbett sind solche Verbauungsschilde wegen der rechteckigen Geometrie der Rückhaltevorrichtung nicht geeignet, weshalb der Einsatz als Bachverbauung nicht naheliegt.

Die erfindungsgemäße Bachverbauung kann immer dann eingesetzt werden, wenn bei einem Fließgewässer zu schneller Transport des Materials des Bachbetts durch Mitschwemmen und Mitschieben droht. Die Größe des Fließgewässers ist dabei nicht von primärer Bedeutung. Insbesondere ist der Übergang von Fließgewässern, die als Bäche bezeichnet werden, zu Fließgewässern, die als Flüsse bezeichnet werden, fließend.

Vorteilhafte Weiterbildungen der Erfindung sind in den abhängigen Ansprüchen definiert.

Es kann vorgesehen sein, dass der Anker an einer von der Ebene wegweisenden Seite der Zugstange befestigt ist. Die Verankerung im Untergrund kann so auf einfache Weise geschehen.

Der Anker kann als Totmann-Anker ausgebildet sein, der im Untergrund versenkt wird. Dieser besteht meist aus einem sperrigen Gegenstand, wie beispielsweise einer Metallplatte. Seilanker oder Ankerstäbe und dergleichen können aber auch zum Einsatz kommen.

Der Träger kann besonders einfach aus aneinander befestigten, im Wesentlichen in der Ebene angeordneten, Streben gebildet sein.

Es ist vorgesehen, dass die Streben an einem zentralen Verbindungsstück befestigt sind, wobei die Zugstange einerseits am Anker und andererseits am zentralen Verbindungsstück befestigt ist. Diese Ausführung zeichnet sich durch ein gutes Verhältnis aus Stabilität und Aufwand bei der Konstruktion aus.

Bevorzugt kann es vorgesehen sein, dass bei senkrechter Anordnung der Ebene durch den Träger und die flächige Rückhaltevorrichtung eine Kontur vorliegt, die einem Grund eines Bachbetts gleicht oder entspricht. Durch die Schaffung einer Kontur, welche im Wesentlichen dem Grund eines natürlichen Bachbettes entspricht, kann besonders einfach die Strömung des Baches wie gewünscht beeinflusst werden. Die Kontur kann dabei eine - vorzugsweise im Wesentlichen waagrechte - Wassersohle und ein - vorzugsweise im Vergleich zur Wassersohle geneigtes - Ufer beinhalten. Außerdem kann die Kontur im Wesentlichen waagrechte Schultern beinhalten, die sich an die als Ufer bezeichneten Teile der Kontur anschließen. Diese können im Untergrund versenkt werden und dadurch eine Stabilisierung des Bachbettes, insbesondere im Böschungsbereich, erreichen.

Die Kontur kann besonders einfach durch eine trapezförmige Aussparung im oberen Bereich der Bachverbauung ausgeführt werden.

Eine solche Kontur kann besonders einfach durch zwei in senkrechter Anordnung der Ebene obenliegende - vorzugsweise geknickte - Streben gebildet sein, vorzugsweise zusammen mit einem zentralen Verbindungsstück des Trägers. Dabei kann das zentrale Verbindungsstück des Trägers die waagrechte Wassersohle bilden. Daran anschließend können die Streben in einem Winkel wegführen, sodass das Ufer gebildet wird. Schließlich können die obenliegenden Streben Knicke aufweisen, so dass die vom Verbindungsstück wegweisenden Teile der geknickten Streben die (waagrechten) Schultern bilden.

In einer besonders einfachen Ausführungsform können vier im Wesentlichen in einer Ebene angeordnete Streben vorliegen, die vorzugsweise mittels eines zentralen Verbindungsstücks miteinander verbunden sind.

Die Konstruktion kann weiter dadurch vereinfacht werden, dass die vier Streben bei senkrechter Anordnung der Ebene bezüglich einer Symmetrieachse symmetrisch sind, wobei die Symmetrieachse vorzugsweise im Wesentlichen vertikal verläuft.

Für optimale Stabilität und Zurückhaltefähigkeit kann die Zugstange im Wesentlichen annähernd senkrecht zur Ebene angeordnet sein (der Winkel würde dann also im Wesentlichen annähernd ein rechter Winkel sein).

Bei größeren Fließgewässern kann die Bachverbauung über mehrere Verbauungsstrukturen verfügen - die Verbauungsstruktur wird dann quasi modular aufgebaut.

Dabei kann die angesprochene Kontur durch Träger und Gitter mehrerer Verbauungsstrukturen gebildet sein, die nebeneinander und/oder übereinander angeordnet sind.

Jede Verbauungsstruktur kann dabei über ihre eigene Ankerposition verfügen, was aber nicht absolut notwendig ist. In vielen Fällen wird eine zentrale Verbauungsstruktur (mit oder ohne Zugstange) mit einem Anker versehen, was eine einfache Ausführungsform darstellt.

Es kann außerdem vorgesehen sein, dass die Verbauungsstrukturen in diesem Fall miteinander verbunden werden. Insbesondere können Schienen vorgesehen sein, die auf weiter unten liegende Verbauungsstrukturen aufgesetzt werden und auf diese Weise eine Basis für weitere Verbauungsstrukturen bilden, die auf die Schienen aufgesetzt werden. Natürlich können auch die nebeneinander liegenden Verbauungsstrukturen, beispielsweise durch Verschraubungen, miteinander verbunden werden.

Beim Platzieren der Bachverbauung oder, im Falle mehrerer Verbauungsstrukturen, der Verbauungsstrukturen in der Aushubstelle des Bachbetts kann bevorzugt vorgesehen sein, dass die Verbauungsstrukturen die Bauchverbauung als Ganzes in der Aushubstelle platziert werden. In diesem Fall sind keine Bearbeitungsschritte an der Bachverbauung oder der Verbauungsstruktur im Bachbett mehr nötig, was das Gefahrenpotenzial beim Errichten der Bachverbauung minimiert.

Weitere Vorteile und Einzelheiten der Erfindung ergeben sich aus den Figuren und der dazugehörigen Figurenbeschreibung. Dabei zeigen:
Fig. 1 eine schematische Vorderansicht einer erfindungsgemäßen
   Bachverbauung,
Fig. 2 eine schematische Seitenansicht einer erfindungsgemäßen Bachverbauung, die in einem Bachbett eingesetzt ist (teilweise geschnitten),
Fig. 3 eine schematische Vorderansicht einer erfindungsgemäßen Bachverbauung, die in einem Bachbett eingesetzt ist,
Fig. 4 eine schematische Vorderansicht einer aus einer Vielzahl von Verbauungsstrukturen bestehende Bachverbauung, und
Fig. 5 eine Schiene zum Einsatz bei einer Bachverbauung mit mehreren Verbauungsstrukturen.

Fig. 1 zeigt eine schematische Vorderansicht einer erfindungsgemäßen Bachverbauung 1 mit einer Verbauungsstruktur 3, bestehend aus dem Träger 4 und der als Gitter ausgeführten Rückhaltevorrichtung. Bei dieser Ausführungsform besteht der Träger 4 aus vier Streben 8, die an einem zentralen Verbindungsstück 13 befestigt sind. Die Verbindungen sind in diesem Ausführungsbeispiel Schweißverbindungen. Wie Fig. 1 zu entnehmen ist, ist der Träger 4 bezüglich einer senkrechten Symmetrieachse X symmetrisch ausgebildet.

Der Träger 4 trägt das Gitter 5, welches in diesem Fall eine zugeschnittene Baustahlmatte ist. Das Gitter 5 ist in diesem Fall so geformt und befestigt, dass sich eine obere Kontur 9 der Verbauungsstruktur 3 ergibt, welche Kontur 9 im Wesentlichen dem Grund eines Bachbettes entspricht und so den gewünschten Überlauf bildet.

Vom Zentrum ausgehend ist durch das zentrale Verbindungsstück 13 eine waagrechte Wassersohle 11 gebildet. Geneigt dazu bildet das Gitter 5 zusammen mit den im Bild oberen Streben 8 Ufer 12. Durch einen Knick in den oberen Streben 8 und entsprechender Formung des Gitters 5 sind außerdem waagrechte Schultern 16 vorhanden, die im Bachbett oder einer naheliegenden Böschung versenkt werden können (seitliche Einbindung).

Die Zeichenebene der Fig. 1 bildet jene Ebene, in welcher der Träger 4 angeordnet ist.

Je nach Sinnzusammenhang werden die Schultern 16 als Teile der Kontur 9 oder als Teile der Kontur 9 zusammen mit in der Zeichenebene in diesem Bereich darunter angeordnetem Gitter 5 verstanden, welches in der Uferböschung versenkt werden kann (seitliche Einbindung).

In der Seitenansicht aus Fig. 2 ist eine erfindungsgemäße Bachverbauung 1 mit Verbauungsstruktur 3 dargestellt. Zu erkennen ist außerdem die Zugstange 6, an deren vom Träger 4 wegweisenden Ende z. B. ein Totmann-Anker 7 angeordnet ist. Wie Fig. 2 zu entnehmen ist, besteht eine im Wesentlichen senkrechte Anordnung der Zugstange 6 zum Träger 4. Leichte Änderungen im Winkel zwischen der Zugstange 6 und dem Träger 4 können vorgenommen werden.

Zur Erhöhung der Stabilität sind vom ankerseitigen Ende der Zugstange 6 außerdem Stabilisierungsseile 14 - in diesem Fall Stahlseile - zu den Enden der Streben 8 vorgesehen. Durch diese ergibt sich eine insgesamt pyramidenartige Struktur der Bachverbauung 1.

Um eine tiefere Versenkung des Ankers 7 im Untergrund zu erreichen, kann auch eine verlängerte Zugstange 6 eingesetzt werden.

In Fig. 2 ist außerdem die Oberfläche des Untergrundes bzw. des Bachbettes mit Bezugszeichen 15 eingezeichnet, wodurch die Situation der Bachverbauung 1 im Einsatz verdeutlicht wird.

Hierzu ist auch in Fig. 3, welche eine der Fig. 1 ähnliche Vorderansicht der Bachverbauung 1 ist, die Oberfläche 15 strichliert eingezeichnet. Die strichlierte Linie entspricht dabei der Oberfläche 15 in der Ebene des Trägers 4. Durch die Zusammenschau der Figuren 2 und 3 wird der Verlauf des Bachbetts klar. Zusätzlich ist in Fig. 2 deutlich die Stufe zu erkennen, die durch die Bachverbauung 1 in der Oberfläche 15 erzeugt wird.

Fig. 3 zeigt außerdem schematisch eine leicht veränderte Ausführungsform zu derjenigen aus Fig. 1. Dabei ist die Wassersohle 11, deren Umgebung auch als Überlaufsektion bezeichnet wird, breiter ausgebildet im Vergleich zu Fig. 1. Selbiges gilt für die Schultern 16. Dafür sind die Ufersektionen 12 der Kontur 9 steiler ausgeführt.

Die hier beschriebenen Bachverbauungen 1 werden quer zur Fließrichtung des Wassers im Gerinne eingebaut und werden deshalb auch Quersperren oder kurz Sperren genannt.

Mehrere hintereinander eingebaute Bachverbauungen 1 bilden eine Sperrentreppe.

Mit Sperrentreppen wird die Fließgeschwindigkeit des Wassers in einem Wildbach verlangsamt, dadurch kann unter anderem das Wegspülen von Geschiebe verringert werden.

Durch die Einbindung der Schultern 16 (auch genannt Sperrenschultern oder - flügel) in die Seitenhänge wird die Uferböschung stabilisiert.

Die erfindungsgemäßen Bachverbauungen 1 können als Alternative zu den üblichen Bachverbauungen aus Holz, Beton, Steinen usw. verwendet werden.

Allgemein kann durch die trapezförmige Aussparung im oberen Bereich der Bachverbauung 1 das Wasser des Baches nur in der Mitte durchfließen und bildet die sogenannte Abflusssektion / Überlaufsektion. Um den Überlauf vor Verschleiß durch das ständig fließende Wasser zu schützen, kann eine austauschbare Überlaufplatte 18 montiert werden, die bei Abnützung einfach ausgetauscht wird. Durch die gewählte Geometrie der Bachverbauung 1 können die Sperrenschultern oder -flügel gut in die Uferböschung eingebunden werden, das, wie bereits erwähnt, die Uferböschung stabilisiert.

Als eigentliche Stützfläche (Rückhaltevorrichtung 5) für die Hinterfüllung der Bachverbauung 1 dient beispielsweise eine Baustahlmatte. Es kann aber auch ein Seilnetz, ein Streckmetall, ein Lochblech, ein Drahtnetz usw. als Stützfläche verwendet werden.

Ein Geotextil kann zusätzlich angebracht werden, um z. B. Materialausschwemmungen aus der Bachverbauung 1 zu verhindern.

Die Bachverbauung 1 wird bergseitig verankert. Als Verankerung kann beispielsweise ein Totmann-Anker verwendet werden. Als Alternative können natürlich auch alle anderen gängigen Verankerungsverfahren angewandt werden.

Vorteile der erfindungsgemäßen Bachverbauungen 1: Die Bachverbauung 1 oder die Verbauungsstrukturen 3 werden am Baustellenlagerplatz fertig vormontiert. So können die fertig montierten Verbauungsstrukturen 3 am Montageort mit Bagger, Autokran, Helikopter oder dergleichen schnell und sicher platziert und hinterfüllt werden.

Dadurch ist der Arbeitsaufwand auf der Baustelle wesentlich geringer und somit weniger gefährlich im Vergleich zu herkömmlichen Bachverbauungen 1.

Fig. 4 zeigt eine schematische Vorderansicht einer Ausführungsform, bei der mehrere Verbauungsstrukturen 3 modular zu einer Bachverbauung 1 zusammengesetzt sind, wie in einem Baukastensystem. Die Verbauungsstrukturen 3 können dabei jeweils auf Schienen 17 aufgesetzt sein, die am Grund der Bachverbauung 1 oder auf der ersten Reihe der Verbauungsstrukturen 3 angeordnet sind. Die Schienen 17 ermöglichen ein sauberes, genaues Versetzen der einzelnen Verbauungsstrukturen 3.

Es ist in diesem Ausführungsbeispiel auch eine Verbindung der nebeneinander angeordneten Verbauungsstrukturen 3 durch Schraubverbindungen vorgesehen.

Die Kontur 9 wird durch Einzelkonturen verschiedener Verbauungsstrukturen 3 geschaffen. Im Bereich der Wassersohle 11 und des Ufers 12 ist eine Überlaufplatte 18 angeordnet. Diese kann bei Verschleiß leicht ausgetauscht werden.

Solche Überlaufplatten 18 können - wie bereits erwähnt - natürlich auch bei Ausführungsformen verwendet werden, die nicht über mehrere Verbauungsstrukturen 3 verfügen.

Aus Fig. 4 ist außerdem schön zu erkennen, dass entsprechende Verbauungsstrukturen 3 nicht symmetrisch oder mit einem bestimmten Aspektverhältnis gefertigt werden müssen. Die Form des Trägers 3 kann ganz einfach an äußere Gegebenheiten und gewünschte Kontur 9 angepasst werden.

Die mit Bezugszeichen 19 in Fig. 4 gekennzeichneten Punkte sind mögliche Ankerpunkte 19, d. h. an diesen Punkten können Anker 7 (gegebenenfalls mit Zugstangen 6) befestigt sein. Bevorzugt kann eine Ausführungsform sein, bei der nur eine zentrale Verbauungsstruktur an einen Anker 7 mit oder ohne Zugstange 6 angebunden ist.

In Fig. 5 ist ein Querschnitt einer gemäß Fig. 4 einzusetzenden Schiene 17 dargestellt. Die Schiene 17 kann einfach durch beispielsweise Verschweißen zweier U-Profile erfolgen (mit jeweils voneinander wegweisenden U-Profilen).

Im Einsatz wird eines der U-Profile auf Verbauungsstrukturen 3 aufgesetzt. Das andere U-Profil dient dann als Basis für eine darüber anzuordnende Verbauungsstruktur 3.

Bei größeren Bauwerken kann also ein Baukastensystem zum Einsatz kommen. Dabei werden mehrere einzelne Verbauungsstrukturen 3 neben- und/oder übereinander eingebaut. Sie bestehen alle aus einem Rahmen und einer Stützfläche, wie oben beschrieben. Die einzelnen Elemente können so beliebig neben- und übereinander angeordnet, verankert und hinterfüllt werden. Die Geometrie der obersten Reihe bildet Abflusssektion / Überlaufsektion. Auch hier kann eine austauschbare Überlaufplatte 18 montiert werden. Die Verankerung der einzelnen Verbauungsstukturen 3 erfolgt wie oben beschrieben. Um die Montage bzw. das Einrichten einer Reihe zu erleichtern, kann unter jede Reihe eine (Führungs-) Schiene 17 gesetzt werden. Die Verbauungsstrukturen 3 werden dann einfach in diese Schiene 17 eingesetzt. Bei Bedarf kann die Führungsschiene beliebig verankert werden.

Bei den Bachverbauungen 1 mit Baukastensystem können die einzelnen Verbauungsstrukturen 3 nach der Reihe eingehoben und verankert werden. Sobald alle Verbauungsstrukturen 3 verankert sind, kann die Bachverbauung 1 hinterfüllt werden.

## Patentansprüche

1. Bachverbauung zum Zurückhalten eines Materials (2) eines Bachbetts, wobei
- eine Verbauungsstruktur (3) mit einem im Wesentlichen in einer Ebene angeordneten Träger (4) und einer vom Träger (4) getragenen flächigen Rückhaltevorrichtung (5), insbesondere einem Gitter (5), ausgeführt ist und
- ein Anker (7) zur Verankerung des Trägers (4) in einem Untergrund vorgesehen ist,
**dadurch gekennzeichnet, dass** der Träger (4) durch aneinander befestigte, im Wesentlichen in einer Ebene angeordnete Streben (8) gebildet ist, wobei die Streben (8) an einem zentralen Verbindungstück (13) befestigt sind und wobei eine Zugstange (6) vorgesehen ist, welche Zugstange (6) einerseits mit dem zentralen Verbindungstück (13) und andererseits mit dem Anker (7) verbunden ist.

2. Bachverbauung nach Anspruch 1, **dadurch gekennzeichnet, dass** bei senkrechter Anordnung der Ebene durch den Träger (4) und die flächige Rückhaltevorrichtung (5) eine Kontur (9) vorliegt, die einem Grund des Bachbetts gleicht.

3. Bachverbauung nach Anspruch 2, **dadurch gekennzeichnet, dass** die Kontur (9) eine - vorzugsweise im Wesentlichen waagrechte - Wassersohle (11) und ein - vorzugsweise im Vergleich zur Wassersohle (11) geneigtes - Ufer (12) beinhaltet.

4. Bachverbauung nach einem der Ansprüche 2 oder 3, **dadurch gekennzeichnet, dass** die Kontur (9) durch zwei in senkrechter Anordnung der Ebene oben liegende - vorzugsweise geknickte - Streben (8) gebildet ist, vorzugsweise zusammen mit einem zentralen Verbindungsstück (13) des Trägers (4).

5. Bachverbauung nach einem der Ansprüche 1 bis 4, **dadurch gekennzeichnet, dass** vier im Wesentlichen in einer Ebene angeordnete Streben (8) vorliegen,.

6. Bachverbauung nach Anspruch 5, **dadurch gekennzeichnet, dass** die vier Streben (8) bei senkrechter Anordnung der Ebene bezüglich einer Symmetrieachse (X) symmetrisch sind, wobei die Symmetrieachse (X) vorzugsweise im Wesentlichen vertikal verläuft.

7. Bachverbauung nach einem der vorhergehenden Ansprüche, **dadurch gekennzeichnet, dass** der Anker (7) an einer von der Ebene wegweisenden Seite der Zugstange (6) befestigt ist.

8. Bachverbauung nach Anspruch 7, **dadurch gekennzeichnet, dass** die Zugstange (6) im Wesentlichen senkrecht zur Ebene angeordnet ist.

9. Bachverbauung nach einem der vorhergehenden Ansprüche, **dadurch gekennzeichnet, dass** die Bachverbauung (1) zumindest zwei Verbauungsstrukturen (3), die vorzugsweise in einer Ebene angeordnet sind, beinhaltet.

10. Bachverbauung nach Anspruch 2 und Anspruch 9, **dadurch gekennzeichnet, dass** die Kontur (9) durch Träger (4) und Rückhaltevorrichtung (5) mehrerer Verbauungsstrukturen (3) gebildet ist, die nebeneinander und/oder übereinander angeordnet sind.

11. Verwendung einer Bachverbauung (1) nach einem der Ansprüche 1 bis 10, mit
- einer Verbauungsstruktur (3), welche einen im Wesentlichen in einer Ebene angeordneten Träger (4) und eine flächige Rückhaltevorrichtung (5), insbesondere eine Gitter, beinhaltet, und
- einem Anker (7) zur Verankerung des Trägers (4) in einem Untergrund
als Bachverbauung (1), wobei durch die Rückhaltevorrichtung (5) - vorzugsweise hinterfülltes - Material (2) des Bachbetts zurückgehalten wird, wobei durch die Bachverbauung (1) eine Stufe im Bachbett ausgebildet wird.

12. Verfahren zum Errichten einer Bachverbauung (1), wobei
- Material (2) eines Bachbetts zur Schaffung einer Aushubstelle entfernt wird,
- eine Bachverbauung (1) nach einem der Ansprüche 1 bis 10 in der Aushubstelle platziert wird und
- die Aushubstelle zumindest teilweise wieder gefüllt wird.

13. Verfahren nach Anspruch 12, **dadurch gekennzeichnet, dass** die Bachverbauung (1) oder die Verbauungsstrukturen (3) der Bachverbauung (1) als Ganzes in der Aushubstelle platziert werden.

## Claims

1. A stream lining for retaining a material (2) of a stream bed, wherein
- a lining structure (3) is formed with a carrier (4) arranged substantially in one plane and a flat retaining device (5) carried by the carrier (4), in particular a grid (5), and
- an anchor (7) for anchoring the carrier (4) in a support ground,
**characterised in that** the carrier (4) is formed by struts (8) which are fixed to each other and which are arranged substantially in one plane, wherein the struts (8) are fixed to a central connecting portion (13) and wherein there is provided a tie bar (6), which tie bar (6) is connected on the one hand to the central connecting portion (13) and on the other hand to the anchor (7).

2. A stream lining according to claim 1 **characterised in that** with a perpendicular arrangement of the plane through the carrier (4) and the flat retaining device (5) there is a contour (9) which resembles a bottom of the stream bed.

3. A stream lining according to claim 2 **characterised in that** the contour (9) includes a - preferably substantially horizontal - water bottom (11) and a bank (12) - which is preferably inclined in comparison with the water bottom (11).

4. A stream lining according to one of claims 2 and 3 **characterised in that** the contour (9) is formed by two struts (8) which are disposed upwardly in the perpendicular arrangement of the plane - and are preferably bent -, preferably together with a central connecting portion (13) of the carrier (4).

5. A stream lining according to one of claims 1 to 4 **characterised in that** there are four struts (8) arranged substantially in one plane.

6. A stream lining according to claim 5 **characterised in that** the four struts (8) with a perpendicular arrangement of the plane are symmetrical with respect to an axis of symmetry (X), the axis of symmetry (X) preferably extending substantially vertically.

7. A stream lining according to one of the preceding claims **characterised in that** the anchor (7) is fixed at a side of the tie bar (6), facing away from the plane.

8. A stream lining according to claim 7 **characterised in that** the tie bar (6) is arranged substantially perpendicularly to the plane.

9. A stream lining according to one of the preceding claims **characterised in that** the stream lining (1) includes at least two lining structures (3) preferably arranged in one plane.

10. A stream lining according to claim 2 and claim 9 **characterised in that** the contour (9) is formed by the carrier (4) and the retaining device (5) of a plurality of lining structures (3) which are arranged in mutually juxtaposed and/or mutually superposed relationship.

11. Use of a stream lining (1) according to one of claims 1 to 10 comprising
- a lining structure (1) which includes a carrier (4) arranged substantially in one plane and a flat retaining device (5), in particular a grid, and
- an anchor (7) for anchoring the carrier (4) in a support ground,
as a stream lining (1), wherein - preferably backfilled - material (2) of the stream bed is retained by the retaining device (5), wherein a step is produced in the stream bed by the stream lining (1).

12. A method of constructing a stream lining (1), wherein
- material (2) of a stream bed is removed for creating an excavation site,
- a stream lining (1) according to one of claims 1 to 10 is placed in the excavation site, and
- the excavation site is at least partially filled again.

13. A method according to claim 12 **characterised in that** the stream lining (1) or the lining structures (3) of the stream lining (1) are placed as a whole in the excavation site.

## Revendications

1. Aménagement de cours d'eau pour la retenue d'un matériau (2) d'un lit de cours d'eau, dans lequel
- une structure d'aménagement (3) est réalisée avec un support (4) agencé sensiblement dans un plan et un dispositif de retenue (5) plat porté par le support (4), en particulier une grille (5), et
- une ancre (7) est prévue pour l'ancrage du support (4) dans un sous-sol,
**caractérisé en ce que** le support (4) est formé par des entretoises (8) fixées les unes aux autres, agencées sensiblement dans un plan, dans lequel les entretoises (8) sont fixées à une pièce de raccord centrale (13) et dans lequel une barre de traction (6) est prévue, laquelle barre de traction (6) est reliée d'un côté à la pièce de raccord centrale (13) et de l'autre côté à l'ancre (7).

2. Aménagement de cours d'eau selon la revendication 1, **caractérisé en ce que** lors de l'agencement vertical du plan à travers le support (4) et le dispositif de retenue (5) plat, il y a un contour (9), qui ressemble à un fond du lit de cours d'eau.

3. Aménagement de cours d'eau selon la revendication 2, **caractérisé en ce que** le contour (9) contient un fond aquifère (11) - de préférence sensiblement horizontal - et une rive (12) - inclinée de préférence par rapport à un fond aquifère (11).

4. Aménagement de cours d'eau selon l'une quelconque des revendications 2 ou 3, **caractérisé en ce que** le contour (9) est formé par deux entretoises (8) situées en haut en agencement vertical du plan - de préférence pliées, de préférence conjointement avec une pièce de raccord centrale (13) du support (4).

5. Aménagement de cours d'eau selon l'une quelconque des revendications 1 à 4, **caractérisé en ce qu'**il y a quatre entretoises (8) agencées sensiblement dans un plan.

6. Aménagement de cours d'eau selon la revendication 5, **caractérisé en ce que** les quatre entretoises (8) dans le cas d'un agencement vertical du plan sont symétriques par rapport à un axe de symétrie (X), dans lequel l'axe de symétrie (X) s'étend de préférence sensiblement verticalement.

7. Aménagement de cours d'eau selon l'une quelconque des revendications précédentes, **caractérisé en ce que** l'ancre (7) est fixée à un côté de la barre de traction (6) s'éloignant du plan.

8. Aménagement de cours d'eau selon la revendication 7, **caractérisé en ce que** la barre de traction (6) est agencée sensiblement perpendiculairement au plan.

9. Aménagement de cours d'eau selon l'une quelconque des revendications précédentes, **caractérisé en ce que** l'aménagement de cours d'eau (1) contient au moins deux structures d'aménagement (3), qui sont agencées de préférence dans un plan.

10. Aménagement de cours d'eau selon la revendication 2 et la revendication 9, **caractérisé en ce que** le contour (9) est formé par le support (4) et le dispositif de retenue (5) de plusieurs structures d'aménagement (3), qui sont agencées l'une à côté de l'autre et/ou l'une au-dessus de l'autre.

11. Utilisation d'un aménagement de cours d'eau (1) selon l'une quelconque des revendications 1 à 10, avec
- une structure d'aménagement (3), laquelle contient un support (4) agencé sensiblement dans un plan et un dispositif de retenue (5) plat, en particulier une grille, et
- une ancre (7) pour l'ancrage du support (4) dans un sous-sol,
en tant qu'aménagement de cours d'eau (1), dans lequel le matériau (2) - de préférence remblayé - du lit de cours d'eau est retenu par le dispositif de retenue (5), dans lequel un gradin est réalisé dans le lit de cours d'eau par l'aménagement de cours d'eau (1).

12. Procédé de construction d'un aménagement de cours d'eau (1), dans lequel
- le matériau (2) d'un lit de cours d'eau est retiré pour la création d'un point d'excavation,
- un aménagement de cours d'eau (1) selon l'une quelconque des revendications 1 à 10 est placé dans le point d'excavation et
- le point d'excavation est à nouveau rempli au moins en partie.

13. Procédé selon la revendication 12, **caractérisé en ce que** l'aménagement de cours d'eau (1) ou les structures d'aménagement (3) de l'aménagement de cours d'eau (1) sont placés dans l'ensemble dans le point d'excavation.
